# EUROPÄISCHE PATENTSCHRIFT

(11) **EP 0 721 393 B1**
(45) Veröffentlichungstag und Bekanntmachung des Hinweises auf die Patenterteilung: **17.09.1997**
(21) Anmeldenummer: 94926802.3
(22) Anmeldetag: 15.09.1994
(51) Int. Cl.: B28C 5/42, B01F 15/00

(54) **TRANSPORTMISCHER FÜR SCHÜTTGUT-FLÜSSIGKEITSGEMISCHE**
TRANSPORTER-MIXER FOR BULK-MATERIAL/LIQUID MIXTURES
MELANGEUR-TRANSPORTEUR POUR MELANGES DE PRODUITS EN VRAC ET DE LIQUIDES

(30) Priorität: 29.09.1993 DE 4333087; 12.09.1994 DE 9414733 U
(43) Veröffentlichungstag der Anmeldung: 17.07.1996
(73) Patentinhaber: IMK Ingenieurkontor für Maschinenkonstruktion GmbH, 09669 Frankenberg (DE)
(72) Erfinder: HOFERICHTER, Frank, D-09119 Chemnitz (DE); HERRMANN, Frank, D-09125 Chemnitz (DE); DIETRICH, Holger, D-09119 Chemnitz (DE)
(74) Vertreter: Schneider, Manfred
(86) Internationale Anmeldenummer: DE9401094
(87) Internationale Veröffentlichungsnummer: WO9509074

(56) Entgegenhaltungen:
- EP-A- 0 240 594
- BE-A- 479 643
- DE-C- 408 092
- DE-C- 660 491
- FR-A- 1 083 414
- FR-A- 1 550 856
- GB-A- M17 936
- US-A- 1 657 762
- US-A- 1 991 297
- US-A- 3 567 190

## Beschreibung

Die Erfindung bezieht sich auf einen Transportmischer für Schüttgut-Flüssigkeitsgemische, bestehend aus einem, auf einem Rahmen montierten, zylindrischen Transportbehälter mit annähernd horizontaler Achse und aus einem drehwinkelabhängig umkehrbar, steuerbaren Antrieb für den Transportbehälter, wobei der Transportbehälter mit einer verschließbaren Einfüllöffnung an seinem Umfang versehen ist, an der Innenseite seiner Zylinderwand eine Förderspirale besitzt und im Bereich seiner hinteren Stirnwand einen ringförmigen Austragskanal mit nach innen gerichteter Austragsöffnung hat.

Transportmischer der genannten Art sind u.a. durch die US-A-2 038 158 bekannt geworden.
Der dort beschriebene Transportmischer besitzt einen zylindrischen Transportbehälter, dessen Längsachse horizontal auf dem Gestell eines Fahrzeuges angeordnet ist.
Dem Transportbehälter ist ein Antriebsmotor zugeordnet, der den zylindrischen Transportbehälter - geführt durch entsprechende Lager am Rahmen - in Rotation um seine Achse versetzen kann.
Der Transportbehälter besitzt an seiner Zylinderwand etwa in der Mitte seiner Länge eine verschließbare Einfüllöffnung, die dann zu öffnen ist, wenn sie sich an der Oberseite des Transportbehälters befindet.

An der zylindrischen Innenwand des Transportbehälters ist eine Mischspirale angordnet, durch die der im Transportbehälter befindliche dickflüssige Beton axial gefördert und dabei gemischt wird.

Am hinteren Ende des Transportbehälters befindet sich stirnseitig, nahe dem Umfang des Transportbehälters eine Öffnung durch die das Gemisch in einen ringförmigen Austragskanal geleitet wird.
Dieser Austragskanal erstreckt sich etwa über einen Winkel von 240°. Ihm ist innen ein zweiter Kanal zugeordnet.
Gelangt das hintere Ende des Austragskanals unter die Oberfläche des dickflüssigen Gemisches wird das im Austragskanal befindliche Gemisch zunächst in diesen zweiten Kanal geleitet.
Beiden Kanälen ist eine spiralförmige Wand nachgeordnet, die das Gemisch, das bei der weiteren Drehung nach hinten aus diesen Kanälen fließt, zur zentralen Austragsöffnung führt. Diese Austragsöffnung ist zur Rückseite des Transportbehälters offen.

Diese Anordnung hat eine Vielzahl entscheidender Nachteile, die letztendlich dazu geführt haben, daß diese Grundkonzeption seit über 60 Jahren nicht weiter verfolgt wurde und stattdessen die birnenförmigen Transportbehälter mit geneigter Drehachse allgemein Verwendung fanden.
Die Mängel der Ausführung nach der US-A-2038158 bestehen im Einzelnen darin,
- daß die Einfüllöffnung am Außenumfang des Zylinders nicht mit ausreichender Sicherheit verschlossen werden konnte,
- daß die durch das Fahrzeug aufzubringende Energie nicht ausreichte, um mindestens die Aufrechterhaltung der Mischung während des Transportes zu gewährleisten und
- daß es nicht gelang, ein schnelles und kontinuierliches Entleeren des Transportbehälters bei gleichzeitigem Vermeiden des Überlaufens während des Transportes zu gewährleisten.

Erhebliche Probleme bereitet auch bis heute das Reinigen des Transportbehälters. Die Wassermenge, die bei der horizontalen Anordnung der Achse des zylindrischen Transportbehälters in der bekannten Ausführung notwendig ist, übersteigt das ökonomisch vertretbare Maß.
Aus diesen Gründen hat man - wie bereits erwähnt - die Transportbehälter mit geneigter Anordnung der Achse genutzt.

Mit dem zunehmenden Bedarf am schnellen Transport großer Mengen von Leichtbeton, Estrich oder anderen aushärtbaren Dickstoffen besteht die Notwendigkeit der Vergrößerung des transportierbaren Volumens der Transportmischer.

Hier haben die geneigten Transportbehälter ihre Anwendungsgrenze erreicht. Die Last des Transportbehälters kann nicht gleichmäßig auf die Achsen des Transportfahrzeuges verteilt werden, so daß einzelne Achsen die Belastbarkeit der Straßen weit überschreiten würden.

Die Aufgabe der Erfindung besteht darin, einen Transportmischer mit horizontalem, zylindrischem Transportbehälter zu schaffen,
- der bei geringstem Energieaufwand für das Verteilen großer Mengen des Gemisches innerhalb des Transportbehälters geeignet ist,
- der eine völlige Abdichtung des Transportbehälters während des Transportes gewährleistet,
- der mit geringem Energieaufwand während des Transportes die Mischung aufrechterhält,
- der ein schnelles, nahezu kontinuierliches Entleeren des Transportbehälters ermöglicht und
- der während der Rückfahrt zum Beschickungsort mit geringem Wasseraufwand gereinigt werden kann.

Diese komplexe Aufgabe wird durch die Merkmale des Anspruches 1 auf prinzipiell neue Weise gelöst.

Die in der Mitte des Transportbehälters angeordnete Einfüllöffnung sichert ein schnelles Einfließen und Verteilen des Gemisches in dem Transportbehälter.
Die Förderspirale muß dabei nicht am Verteilungsprozeß beteiligt werden.
Die Lage und Anordnung der Klappe gewährleistet ein dichtes Verschließen des Transportbehälters während des Transportes.
Die auf ein Minimum reduzierte Höhe der Mischspirale ermöglicht das Aufrechterhalten der Mischung auch bei sehr hohem Füllstand mit geringem Energieaufwand.
Die Gestaltung des Austragskanales gewährleistet, daß nahezu kontinuierlich große Mengen des Gemisches in sehr kurzer Zeit ausgebracht werden können.

Der Austragskanal ist dabei einfach in seiner Gestaltung, läßt einen ungestörten Durchlauf Gemisches einerseits und andererseits des Reinigungswassers bis in den Raum des Transportbehälters zu.

Auch bei hohem Füllstand und extremer Neigung des Transportbehälters ist es nahzu ausgeschlossen, daß während des Transportes Gemisch durch die Austragsöffnung nach außen gelangen kann.

Die vorgeschlagene Kombination ermöglicht die Beförderung großer Mengen an Schüttgutgemischen bei kurzen Beschickungs- und Entnahmezeiten.
Ein Fassungsvermögen von bis zu 15 m³ ist mit derartigen Ausführungen erreichbar.
Die Grenze des Fassungsvermögens der geneigten, birnenförmigen Transportbehälter liegt bei 12m³ .

Mit der Ausführung der Einlaßöffnung nach Anspruch 2 ist es möglich, mit einfachen Mitteln die Klappe dort zu steuern, wo sie sich beim Öffnungsvorgang befinden muß. Umlaufende Steuermechanismen werden weitgehend vermieden.

Die Gestaltung des Öffnungsmechanismus nach Anspruch 3, gewährleistet die Verwendung einfacher, bewährter und robuster Steuerelemente, die eine hohe Funktionsfähigkeit garantieren.

Die Steuerung des Öffnungsmechanismus in drei Positionen - nach Anspruch 4 - ermöglicht das wiederholte öffnen und Zuschnappen der Klappe und trägt dazu bei, daß Reste des Gemisches von der Dichtung der Klappe entfernt werden.

Der ortsfeste Trichter über der Einlaßöffnung und die Anordnung seiner Tragarme nach Anspruch 5 sichern ein verlustarmes Einbringen des Schüttgutes. Zusätzlich sichern die Tragarme den Transportbehälter auf dem Gestell des Fahrzeuges.

Die Ausführung der Förderspirale ermöglicht die Erhaltung der Mischung während des Transportes. Sie sichert aber auch den restarmen Transport des Gemisches zur Austragsseite und das Reinigen bei niedrigem Wasserstand.

Der Anspruch 7 definiert die bei der Erprobung ermittelten optimalen Ergebnisse.

Die Merkmale des Anspruches 8 bringen Vorteile bei der Erhaltung der Mischung, ohne daß der Energieaufwand für das Drehen des Transportbehälters erhöht werden muß.

Das Aufsetzen des Austragskanales außen auf die Stirnseite des Transportbehälters ermöglicht die allseitige Zugängigkeit des Kanales für das Abklopfen evtl. hartgewordener Mischungsreste im Inneren des Kanales.

Die Ausführung des Austragskanales nach Anspruch 10 sichert durchgängig gute Gleitmöglichkeiten für das Gemisch.

Mit dem Anspruch 11 optimiert man das Reinigen des Transportbehälters.

Der Anspruch 12 nutzt die stabilisierende Wirkung der Stirnwand des Transportbehälters für das Stützen des Laufringes.

Mit Anspruch 13 wird die Kombination mit einer leistungsfähigen Flügelzellen-Dickstoffpumpe möglich. Mit einer derartigen Pumpe kann man das Gemisch bei geringem Leistungsbedarf, in sehr kurzer Zeit in über große Entfernungen - auch in Höhen von 30 - 40 m - fördern.

Die Erfindung soll nachstehend an einem Ausführungsbeispiel näher erläutert werden. In den dazugehörigen Zeichnungen zeigen:
- Fig. 1:: eine Gesamtansicht des Transportmischers auf einem Fahrzeug, teilweise geschnitten,
- Fig. 2:: vier Positionen des Austrags- und Führungskanales bei Drehung des Transportbehälters in Mischrichtung,
- Fig. 3:: vier Positionen des Austrags- und Führungskanales bei Drehung des Transportbehälters in Austragsrichtung,
- Fig. 4:: einen Querschnitt durch den Transportbehälter in der Ebene der Einfüllöffnung,
- Fig. 5:: eine vergrößerte Darstellung der Einfüllöffnung mit ihrem Steuermechanismus und dem Einfülltrichter,
- Fig. 6:: eine Ansicht von hinten auf das Fahrzeug mit dem Transportmischer gemäß Fig. 1 und
- Fig. 7:: eine Teilansicht des Hecks eines Fahrzeuges mit Transportmischer und Flügelzellenpumpe.

Der Transportmischer 2,3 ist in üblicher Weise auf dem Rahmen 2 eines Fahrzeuges 1 montiert.
Der zylindrische Transportbehälter 3 ist auf diesem Rahmen 2 drehbar gelagert. Die Achse des Transportbehälters 3 ist im wesentlichen horizontal ausgerichtet.

Er wird von einem nicht näher dargestellten Antriebsmotor 21 über entsprechende Getriebeelemente 211, 321 in Drehung versetzt. Der Antriebsmotor 21 ist derart steuerbar, daß der Transportbehälter 3 in Abhängigkeit von seinem jeweiligen Drehwinkel Antriebsfunktionen ausführen kann.
Die Drehzahl dieses Antriebes 21 sollte in üblichen Grenzen beliebig regelbar sein.

Der Transportbehälter 3 ist an seiner Antriebsseite in der Regel auf einem Zapfen gelagert (nicht dargestellt).
Im Bereich der Austragselemente befindet sich ein zusätzliches Stützlager 23, das mit einem Laufring 34 am Umfang des Transportbehälters 3 zusammenwirkt.

In der Mitte des Transportbehälters 3 sind am Rahmen 2 beiderseits schwenkbare Tragarme 24,24' angebracht, die den Transportbehälter 3 außen umgreifen und mit ihren oberen Enden den Trichter 25 tragen.
Die Tragarme 24,24' sind mit sog. Fangrollen 241 ausgestattet, die den Transportbehälter 3 zusätzlich in seiner Lage zum Rahmen 2 fixieren.

An der inneren Zylinderwand 31 des Transportbehälters 3 ist eine Förderspirale 311 angebracht, deren Flügelhöhe H1...H5 von der Stirnwand 32 an der Antriebsseite zur Stirnwand 33 an der Austragsseite stetig oder stufenförmig ansteigt.
Die Flügelhöhe H1...H5 beträgt im Minimum etwa 2% des Durchmessers vom Transportbehälter 3 und steigt dann bis zur Stirnwand an der Austragsseite auf etw 20 % an.

Zur besseren Aufrechterhaltung der Mischung während des Transportes bei geringstem Energieaufwand sind am inneren Umfang des Transportbehälters 3 Mischprofile 312 angeordnet.

Für das Einfüllen des Gemisches aus Schüttgut und Flüssigkeit ist an der Zylinderwand 31 eine Einfüllöffnung 313 vorgesehen.
Diese Einfüllöffnung 313 befindet sich beim Füllvorgang an der Oberseite des Transportbehälters 3. Sie ist etwa in der Mitte angeordnet, damit sich das eingebrachte Gemisch 4 selbst gleichmäßig im Innenraum des Transportbehälters verteilt. Dadurch wird vermieden, daß bei Füllvorgang die Förderspirale 311 durch Drehen des Transportbehälters 3 zum Einsatz gebracht werden muß.

Der Einfüllöffnung ist zum Zwecke des dichten Verschlusses eine Klappe 315 zugeordnet. Diese Klappe 315 besitzt einen Schwenkarm 3151, der um ein Lager 3152, das an der Außenwand des Transportbehälters 3 befestigt ist, schwingen kann.
Der Schwenkarm 3151 trägt auch eine Rolle 3153, die von einem steuerbaren Anschlag 262 beeinflußbar ist. Die Klappe 315 wird durch eine Feder 316 in Schließstellung gehalten.

Am Trichter 25 ist ein Öffnungsmechanismus 26 angeordnet. Dieser Öffnungsmechanismus 26 besitzt einen Stellkolben 261 und einen schwenkbaren Anschlag 262, der gegenüber der Umlaufbahn der Rolle 3153 drei verschiedene Positionen einnehmen kann.
In einer ersten Position gelangt der Anschlag 262 in keinem Fall in den Bereich der Rolle 3153. Die Klappe bleibt geschlossen.
In einer zweiten Position, der sogen. Überschnappposition, wird die Rolle 3153 nur um einen keinen Betrag verschoben. Die Klappe 315 wird nur kurzzeitig geöffnet, um sofort wieder unter der Wirkung der Feder 316 die Schließstellung einzunehmen.
Diese Arbeitsweise ist nötig, um vor dem endgültigen Verschließen der Klappe 315, durch Aufschlagwirkung, Gemischreste von der Dichtung 3131 am Rahmen 314 der Einfüllöffnung 313 zu entfernen.

Die dritte Stellung des Anschlages 262 sorgt für eine vollständige Öffnung der Einfüllöffnung 313. Die Klappe 315 nimmt dann die in Fig. 5 gezeigt senkrechte Stellung ein.
Gemischreste gleiten in dieser Position widerstandslos von der Klappe 315 ab.

Beim nachfolgenden Schließvorgang ist ein ausreichend dichtes Verschließen des Transportbehälters 3 möglich. Die Masse des Gemisches 4 im Transportbehälter 3 unterstützt zusätzlich das Abdichten.

Am hinteren Ende des Transportbehälters 3, an der sogen. Austragsseite, ist der Transportbehälter 3 durch die Stirnwand 33 verschlossen. In der Stirnwand 33 befindet sich eine Austragsöffnung 331, durch die das Gemisch 4 in den Austragskanal 332 fließen kann.

Der Austragskanal 332 ist im Umfangsbereich des Transportbehälters angeordnet und außen auf die Stirnwand 33 aufgesetzt. Dieser Austragskanal 332 erstreckt sich über einen Winkel, der größer ist als 220 °, konzentrisch zum Transportbehälter 3.

An dem der Austragsöffnung 331 abgewandtem Ende dieses Austragskanales 332 geht dieser tangential und bogenförmig in den Führungskanal 333 über, der das Gemisch 4 in die Ebene der Rotationsachse des Transportbehälters 3 führt.
Dieser Führungskanal 333 hat innen eine Öffnung 3331, die in der Wand des Austragstrichters 334 mündet.

Das von der Förderspirale 311 bei entsprechender Drehrichtung B in den Bereich der Austragsöffnung 331, geförderte Gemisch 4 wird bei dieser Drehrichtung zunächst in den Austragskanal 332 und über den Führungskanal 333 und den Trichter 334 nach außen gelangen.

Durch eine Rutsche oder andere geeignete Hilfsmittel kann der Beton dorthin geführt werden, wo er verarbeitet werden soll.

Die Wirkungsweise der Austragsvorrichtung ist in den Fig. 2 und 3 nochmals in unterschiedlichen Positionen - bezogen auf je eine Drehrichtung des Transportbehälters - aufgezeigt.

In Fig. 2 wird die Wirkungsweise bei der Drehrichtung A dargestellt, die dem Mischen des Gemisches 4 im Transportbehälter 3 dient. Bei dieser Drehrichtung A fördert die Förderspirale 331 das Gemisch 4 in Richtung der Stirnwand 32 an der Antriebsseite.
In der Position bei 0° (Fig. 2) findet der Einfüllvorgang statt. Die Austragsöffnung 331 befindet sich im oberen Bereich des Transportbehälters 3.
Bei der weiteren Drehung in Richtung A (90°) taucht diese Öffnung 331 in das Gemisch 4 ein. Das flüssige Gemisch 4 kann sich dadurch im Austragskanal sammeln.

Dickflüssige Gemische 4 werden bei diesem Vorgang nur langsam in den Austragskanal eindringen. Hebt sich die Austragsöffnung 331 wieder aus dem Gemisch 4 (180° bis ca. 300°) heraus, ist der Austragskanal 332 wieder leer. Ein Überlaufen des Transportbehälters 3 über den Austragskanal 332 ist damit praktisch ausgeschlossen.

Verlängert man den Austragskanal über 360 °, indem man ihn zylindrisch, spiralförmig anordnet, kann man die Sicherheit gegen das Auslaufen weiter erhöhen.

Ist der Transportmischer am Zielort angelangt, wird die Drehrichtung zum Zwecke des Entladens geändert.

Der Austragsvorgang ist in Fig. 3 in vier unterschiedlichen Winkelpositionen dargestellt. Der Austragskanal ist zunächst noch leer (0°). Sobald die Austragsöffnung 331 Mit Drehrichtung B in das Gemisch 4 eintaucht, füllt sich der Autragskanal 332 (180°).
Das Gemisch 4 im Austragskanal erreicht die gleiche Füllhöhe 41 wie das Gemisch 4 im Transportbehälter.

Senkt sich jetzt jedoch der Führungskanal 333 in das Gemisch 4 (360...600°), läuft unter der Wirkung der Schwerkraft das Gemisch 4 in diesen Führungskanal 333 und über seine Öffnung 3331 in den Austragstrichter 334.

Dieses Austragen des Gemisches vollzieht sich dabei bei hohem Füllstand 41 über einen Winkelbereich, der deutlich größer ist als 180°.
Ist dieses Austragen bei der ersten Umdrehung beendet, hat der Austragskanal 332 bereits über seine Öffnung 331 erneut Gemisch 4 aufgenommen und führt es nach nur kurzer Pause dem Austragstrichter 334 zu.

Unter praktischen Bedingungen kann man das Gemisch defacto kontinuierlich austragen und durch Regelung der Antriebsdrehzahl die Austragsgeschwindigkeit beliebig regeln.

Der Transportvorgang für Gemische 4 erfolgt - zusammengefaßt - mit dem beschriebenen Transportmischer auf folgende Weise.

An einer zentralen Mischstation wird das Schüttgut zunächst trocken und kurz vor dem Beladevorgang mit Wasser gemischt.

Das fertige Gemisch 4 wird mit hoher Geschwindigkeit durch die geöffnete Einfüllöffnung in den stillstehenden Transportbehälter 3 eingebracht.
Es verteilt sich augenblicklich, ohne daß weitere Hilfsmittel für das Verteilen im Transportbehälter notwendig sind.
Die Klappe 315 wird nach mehrmaligem Zuschlagen (Überschnppen) endgültig geschlossen. Die Dichtung 3131 wird dabei von Gemischresten befreit. Die Klappe 315 schließt dicht.

Der Transportbehälter 3 wird jetzt in Richtung A gedreht. Der Transport kann beginnen.

Während des Transportes kann die Mischung durch die niedrige Flügelhöhe H1...H5 und durch die Mischprofile 312 mit geringem Energieaufwand bei niedriger Drehzahl A aufrechterhalten werden.
Auf der Baustelle wird die Drehrichtung des Transportbehälters 3 zum Zwecke des Entleerens auf die Richtung B gewechselt.
Durch Regulierung der Austragsdrehzahl B kann die Geschwindigkeit des Entleerens bestimmt werden.

Beim Entleeren großer Mengen kommt es darauf an, auch diese großen Mengen vor dem Einsetzen des Aushärtevorganges, d.h. in sehr kurzer Zeit, in die vorbereiteten Schalungen zu bringen.
Das gelingt heute zweckmäßg durch den Einsatz von Flügelzellenpumpen, mit denen man bei hohen Wirkungsgraden auch Dickstoffe - wie Leichtbeton oder Estrich - schnell und zuverlässig in über große Entfernungen auch in große Höhen fördern kann.

Zu diesem Zweck wird an dem Transportmischer 3 eine solche Pumpe 6 - die eine relativ geringe Masse hat - unmittelbar befestigt.
Eine entsprechende, notwendige Antriebsbewegung kann sowohl vom Motor des Fahrzeuges oder von einem anderen Motor abgeleitet werden.
Ein Sammelbehälter 61 für das ausgetragene Gemisch am Ansaugkanal der Pumpe gleicht evtl. unterschiedliche Förderleistungen aus und dient als ansich bekannter Zwischenspeicher.
Der Schlauch 62 kann am Transportfahrzeug 1 befestigt und mitgeführt werden. An der Baustelle wird er mit dem dort mit dem vorhandenen Kran manipuliert.

### Aufstellung der verwendeten Bezugszeichen

- 1: Fahrzeug
- 2: Rahmen
- 21: Antriebsmotor
- 211: Zahnrad (Getriebeelement)
- 22: Lager
- 23: Stützlager
- 24,24': Tragarme
- 241: Fangrollen
- 25: Einfülltrichter
- (26): Öffnungsmechanismus
- 261: Stellkolben
- 262: Anschlag (Hebel, stellbar)
- 3: Transportbehälter
- 31: Zylinderwand
- 311: Förderspirale
- 312: Mischprofile
- 313: Einfüllöffnung
- 3131: Dichtung
- 314: Rahmen
- 315: Klappe
- 3151: Schwenkarm
- 3152: Lager
- 3153: Rolle
- 316: Feder
- 32: Stirnwand (Antriebsseite)
- 321: Zahnrad
- 33: Stirnwand (Austragsseite)
- 331: Austragsöffnung
- 332: Austragskanal
- 333: Führungskanal
- 3331: Öffnung
- 334: Austragstrichter
- 34: Laufring
- 4: Gemisch
- 41: Füllstand
- 5: Behälter (Reinigungswasser)
- 51: Wasserleitung
- 6: Flügelzellenpumpe
- 61: Sammelbehälter
- 62: Druckschlauch
- H1...H5: Höhen der Förderspirale
- A: Drehrichtung Mischen
- B: Drehrichtung Austragen

## Patentansprüche

1. Transportmischer für Schüttgut-Flüssigkeitsgemische, bestehend
- aus einem, auf einem Rahmen (2) montierten, zylindrischen Transportbehälter (3) mit annähernd horizontaler Achse
und
- aus einem drehwinkelabhängig umkehrbar, steuerbaren Antrieb für den Transportbehälter,
wobei der Transportbehälter
- mit einer verschließbaren Einfüllöffnung (313) an seinem Umfang versehen ist,
- an der Innenseite seiner Zylinderwand (31) eine Förderspirale (311) besitzt und
- im Bereich seiner hinteren Stirnwand (33) einen ringförmigen Austragskanal mit nach innen gerichteter Austragsöffnung hat,
dadurch gekennzeichnet,
daß die Einfüllöffnung (313) mit einer nach innen schwenkbaren Klappe (315) versehen ist,
daß die Mischspirale (311) eine mittlere Flügelhöhe von maximal 15 Prozent des Durchmessers des Transportbehälters aufweist und
daß zwischen dem ringförmigen Austragskanal (332) am Umfang des Transportbehälters (3) und der zentralen Austragsöffnung (334) ein bogenförmiger, geschlossener Führungskanal (333) mit annähernd gleichbleibenden Querschnitt angeordnet ist.

2. Transportmischer nach Anspruch 1, dadurch gekennzeichnet,
daß die nach innen schwenkbare Klappe (15) der Einfüllöffnung (313) federnd in Schließstellung gehalten ist und
daß der Klappe (15) ein steuerbarer Öffnungsmechanismus (26) oberhalb des Transportbehälters (3) an einem dort ortsfest positionierten Einfülltrichter (25) zugeordnet ist.

3. Transportmischer nach Anspruch 1 und 2, dadurch gekennzeichnet,
daß die Klappe (15) mit einem Öffnungshebel (3151) versehen ist und
daß der Öffnungsmechanismus (26) einen schwenkbar steuerbaren Anschlag (262) besitzt, der in Abhängigkeit vom Drehwinkel des Transportbehälters (3) über einen Hydraulikkolben relativ zum Öffnungshebel (3151) der Klappe (315) verstellbar ist.

4. Transportmischer nach Anspruch 1 bis 3, dadurch gekennzeichnet,
daß der steuerbare Anschlag (262) in drei Positionen,
- die Schließstellung,
- die Überschnappstellung und
- die Offenstellung
einstellbar ist.

5. Transportmischer nach Anspruch 1 bis 4, dadurch gekennzeichnet,
daß der ortsfeste Einfülltrichter (25) durch Tragarme (24) am Rahmen (2) lösbar befestigt ist und
daß die Tragarme (24) den Transportbehälter (3) nahezu formschlüssig umgreifen.

6. Transportmischer, nach einem der Ansprüche 1 bis 5, dadurch gekennzeichnet,
daß die Flügelhöhe (H1....H5) der Förderspirale (311) zwischen der Stirnwand (32), die dem Antrieb zugewandt ist, und der Stirnwand (33) mit dem Austragkanal (332) ansteigend ausgebildet ist.

7. Transportmischer nach einem der Ansprüche 1 bis 6, dadurch gekennzeichnet,
daß die Flügelhöhe (H1...H5) der Förderspirale (311)
- an der Antriebsseite eine Höhe von etwa 2 % des Durchmessers des Transportbehälters (3) und
- an der Austragsseite maximal 20 % dieses Durchmessers beträgt.

8. Transportmischer nach einem der Ansprüche 1 bis 7, dadurch gekennzeichnet,
daß an der Innenseite der Zylinderwand (31) des Transportbehälters (3), zusätzlich zur Förderspirale (311), nach innen vorstehende Mischprofile (312) angeordnet sind.

9. Transportmischer nach einem der Ansprüche 1 bis 8, dadurch gekennzeichnet,
daß der Austragskanal (332) außen auf die Stirnwand (33) des Transportbehälters (3) aufgesetzt ist,
daß der Transportbehälter (3) an dieser Stirnwand (33) nahe an seinem Umfang eine Austragsöffnung (331) zum Austragskanal (332) besitzt und
daß die Förderspirale (311) am hinteren Ende der Austrittsöffnung (331) mit der Stirnwand (33) des Transportbehälters (3) verbunden ist.

10. Transportmischer nach einem der Ansprüche 1 bis 9, dadurch gekennzeichnet,
daß der Führungskanal (333)
- spiralförmig ausgebildet ist,
- tangential am Austragskanal (332) anbindet und
- in die Seitenwand eines Austragstrichers (334) mündet, der koaxial zur Achse des Transportbehälters (3) ausgerichtet ist.

11. Transportmischer nach einem der Ansprüche 1 bis 10, dadurch gekennzeichnet,
daß in den Austragstrichter (334) von außen das Ende der Wasserleitung (51) für das Reinigungswasser einführbar und vor der Öffnung des Führungskanales (333) fixierbar ist.

12. Transportmischer nach einem der Ansprüche 1 bis 11, dadurch gekennzeichnet,
daß dem Transportbehälter (3) im Bereich der Verbindung zwischen dem Transportbehälter (3) und der Außenwand des Austragskanales (332) ein Laufring (34) angeordnet ist, dem Führungsrollen (23) am Rahmen (2) des Transportmischers zugeordnet sind.

13. Transportmischer nach einem der Ansprüche 1 bis 12, dadurch gekennzeichnet,
daß unterhalb des Austragstrichters (344), an der Saugöffnung einer Flügelzellen-Dickstoffpumpe (6) ein Sammelbehälter (61) angeordnet ist.

## Claims

1. Transport mixer for bulk solid/liquid mixtures comprising
- a cylindrical transport silo (3) mounted on a frame (2) with an almost horizontal axis and
- a controllable drive for the transport silo, which may be reversed in dependence on the angle of rotation,
whereby the transport silo
- is provided with a locking feed opening (313) on its periphery,
- has a conveyor spiral (311) on the inside of its cylinder wall (31), and
- has a ring-shaped discharge channel with an inwardly directed discharge opening in the region of its rear end wall (33),
characterised in that
the feed opening (313) is provided with an inwardly pivoting lid (315);
that the mixing spiral (311) has a mean vane height of a maximum of 15 percent of the transport silo diameter, and
that an arc-shaped, closed guide channel (333) with approximately constant cross-section is disposed between the ring-shaped discharge channel (332) on the periphery of the transport silo (3) and the central discharge opening (334).

2. Transport mixer according to Claim 1, characterised in that
the inwardly pivoting lid (15) of the feed opening (313) is resiliently held in the closed position, and that the lid (15) is provided with a controllable opening mechanism (26) above the transport silo (3) on a charging hopper (25) fixedly positioned there.

3. Transport mixer according to Claim 1 and 2,
characterised in that
the lid (15) is provided with an opening lever (3151) and
that the opening mechanism (26) has a controllable pivoting stop (262), which may be adjusted via a hydraulic piston relative to the opening lever (3151) of the lid (315) in dependence on the angle of rotation of the transport silo (3).

4. Transport mixer according to Claim 1 to 3,
characterised in that
the controllable stop (262) may be adjusted in three positions:
- the closed position,
- the tripping position, and
- the open position.

5. Transport mixer according to Claim 1 to 4,
characterised in that
the fixed charging hopper (25) is detachably fastened to the frame (2) by means of support arms (24), and that the support arms (24) engage almost positively around the transport silo (3).

6. Transport mixer according to one of Claims 1 to 5,
characterised in that
the vane height (H1...H5) of the conveyor spiral (311) is constructed to ascend between the end wall (32) facing the drive and the end wall (33) with the discharge channel (332).

7. Transport mixer according to one of Claims 1 to 6,
characterised in that
the vane height (H1...H5) of the conveyor spiral (311) amounts to
- a height of approximately 2% of the diameter of the transport silo (3) on the driving side, and
- a maximum of 20% of this diameter on the discharge side.

8. Transport mixer according to one of Claims 1 to 7,
characterised in that
in addition to the transport spiral (311), inwardly mixing profiles (312) are arranged on the inside of the cylinder wall (31) of the transport silo (3).

9. Transport mixer according to one of Claims 1 to 8,
characterised in that
the discharge channel (332) is placed on the outside of the end wall (33) of the transport silo (3); that on this end wall (33) close to its periphery, the transport silo (3) has a discharge opening (331) to the discharge channel (332), and
that the conveyor spiral (311) is connected to the end wall (33) of the transport silo (3) at the rear end of the discharge opening (331).

10. Transport mixer according to one of Claims 1 to 9,
characterised in that
the guide channel (333)
- has a spiral shape,
- is connected tangentially to the discharge channel (332), and
- opens into the side wall of a discharge hopper (334) aligned coaxially to the axis of the transport silo (3).

11. Transport mixer according to one of Claims 1 to 10,
characterised in that
the end of the water pipe (51) for the cleaning water may be inserted into the discharge hopper (334) from the outside and may be fixed in front of the opening of the guide channel (333).

12. Transport mixer according to one of Claims 1 to 11,
characterised in that
in the area of the connection between the transport silo (3) and the outer wall of the discharge channel (332), the transport silo (3) is provided with a drive ring (34), to which guide rollers (23) on the frame (2) of the transport mixer are allocated.

13. Transport mixer according to one of Claims 1 to 12,
characterised in that
a collecting container (61) is arranged below the discharge hopper (344) at the suction opening of a vane pump (6) for thick material.

## Revendications

1. Bétonnières de transport pour mélange de liquides et de matières en vrac, se composant
- d'un réservoir de transport cylindrique (3) à axe presque horizontal monté sur un châssis (2), et
- d'un entraînement réversible en dépendance de son angle de rotation et réglable pour le réservoir de transport,
le réservoir de transport étant doté
- d'une ouverture de remplissage verrouillable (313) dans son périmètre extérieur,
- d'une spirale de refoulement (311) sur le côté intérieur de sa paroi cylindrique (31) et
- d'un canal de déversement annulaire à proximité de sa paroi d'about arrière (33), l'ouverture de déversement étant dirigée vers l'intérieur,
caractérisées en ce que
l'ouverture de remplissage (313) est munie d'une trappe (315) pivotante vers l'intérieur,
la spirale de mélange (311) présente une hauteur moyenne d'ailette au maximum de 15% de diamètre du réservoir de transport, et
un canal de guidage (333) fermé, de forme arquée, est disposé entre le canal de déversement annulaire (332) dans le périmètre extérieur du réservoir de transport (3) et l'ouverture de déversement centrale (334) ayant une coupe transversale à peu près constante.

2. Bétonnières de transport selon la revendication 1, caractérisées en ce que
la trappe (15) pivotante vers l'intérieur de l'ouverture de remplissage (313) est maintenue par ressort en position fermée et
la trappe (15) d'un mécanisme d'ouverture (26) réglable au-dessus du réservoir de transport (3) est accompagnée d'un entonnoir de remplissage (25) stationnaire.

3. Bétonnières de transport selon les revendications 1 et 2 caractérisées en ce que
la trappe (15) est pourvue d'un levier d'ouverture (3151) et
le mécanisme d'ouverture (26) est équipé d'une butée réglable (262) qui, en dépendance de l'angle de rotation du réservoir de transport (3), est déplaçable par le moyen d'un piston hydraulique, relativement au levier d'ouverture (3151) de la trappe (315).

4. Bétonnières de transport selon les revendications 1 à 3 caractérisées en ce que
la butée réglable (262) peut être ajustée en trois positions,
- la position fermée,
- la position de fermeture brusque
- la position ouverte.

5. Bétonnières de transport selon les revendications 1 à 4 caractérisées en ce que
l'entonnoir de remplissage stationnaire (25) est fixé de manière détachable sur le châssis (2) par des bras supports (24) et
les bras supports (24) enveloppent le réservoir de transport (3) presque par forme.

6. Bétonnières de transport selon les revendications 1 à 5 caractérisées en ce que
la hauteur d'ailette (H1...H5) de la spirale de refoulement (311) augmente de manière constante entre la paroi d'about (32) du côté de l'entraînement et la paroi d'about (33) du côté du canal de déversement.

7. Bétonnières de transport selon les revendications 1 à 6 caractérisées en ce que
la hauteur d'ailette (H1...H5) de la spirale de refoulement (311) atteint
- environ 2% du diamètre du réservoir de transport (3) du côté de l'entraînement et
- 20% de ce diamètre, au maximum, du côté du déversement.

8. Bétonnières de transport selon les revendications 1 à 7 caractérisées en ce que
des profils mélangeurs (312) saillants vers l'intérieur se trouvent, en plus de la spirale de refoulement, à l'intérieur de la paroi cylindrique (31) du réservoir de transport (3).

9. Bétonnières de transport selon les revendications 1 à 8 caractérisées en ce que
le canal de déversement (332) est monté sur la paroi d'about (33) à l'extérieur du réservoir de transport (3),
le réservoir de transport (3) possède une ouverture de déversement (331) dans cette paroi d'about (33) près de son périmètre extérieur qui aboutit au canal de déversement (332) et
la spirale de refoulement (311) est jointe à l'extrémité arrière de l'ouverture de déversement (331) à la paroi d'about (33) du réservoir de transport (3).

10. Bétonnières de transport selon les revendications 1 à 9 caractérisées en ce que
le canal de guidage (333)
- est conçu sous forme de spirale,
- se joint tangentiellement au canal de déversement (332) et
- débouche dans la paroi latérale d'un entonnoir de déversement (334) qui est orienté coaxialement à l'axe du réservoir de transport (3).

11. Bétonnières de transport selon les revendications 1 à 10 caractérisées en ce que
l'extrémité de la conduite d'eau (51) pour l'eau de nettoyage peut être introduite de l'extérieur dans l'entonnoir de déversement (334) et y être fixée devant l'ouverture du canal de guidage (333).

12. Bétonnières de transport selon les revendications 1 à 11 caractérisées en ce que
le réservoir de transport (3) est doté d'un anneau à billes (34) à proximité de la jonction entre le réservoir de transport (3) et la paroi extérieure du canal de déversement (332) auquel sont affectés des rouleaux de guidage (23) attachés sur le châssis (2) de la bétonnière de transport.

13. Bétonnières de transport selon les revendications 1 à 12 caractérisées en ce que
un réservoir collecteur (61) est monté sur l'ouverture d'aspiration d'une pompe à palettes pour matières consistantes (6), au-dessous de l'entonnoir de déversement (334).
